# EUROPÄISCHE PATENTSCHRIFT

(11) **EP 0 775 874 B1**
(45) Veröffentlichungstag und Bekanntmachung des Hinweises auf die Patenterteilung: **12.07.2000**
(21) Anmeldenummer: 96118197.1
(22) Anmeldetag: 13.11.1996
(51) Int. Cl.: F24D 19/02

(54) **Befestigungsvorrichtung**
Fastening device
Dispositif de fixation

(30) Priorität: 24.11.1995 DE 19543883
(43) Veröffentlichungstag der Anmeldung: 28.05.1997
(73) Patentinhaber: KERMI GmbH, 94447 Plattling (DE)
(72) Erfinder: Seidl, Hermann, 94522 Wallersdorf (DE)
(74) Vertreter: Schwabe, Hans-Georg, Dipl.-Ing.

(56) Entgegenhaltungen:
- EP-A- 0 554 473
- DE-A- 2 152 670
- DE-A- 4 321 708
- DE-U- 8 713 600

## Beschreibung

Die Erfindung betrifft eine Vorrichtung zur Befestigung von Gegenständen an Gebäudeteilen, insbesondere von Heizkörpern, Kühlkörpern oder dergleichen, die gemäß dem Oberbegriff des Patentanspruchs 1, wie sie aus der DE-A-43 21 708 bekannt ist.

Derartige Befestigungsvorrichtungen sind im Stand der Technik hinlänglich bekannt und werden häufig zur Befestigung von Heizkörpern an Wänden verwendet. Dabei hat der Handwerker zunächst das Problem, daß er die Halteeinrichtungen so exakt wie möglich an der Wand befestigen muß, um später den Heizkörper genau ausgerichtet montieren zu können. Falls die Halteeinrichtungen der bekannten Befestigungsvorrichtungen Hilfen zur Justierung aufweisen, so bestehen diese meist aus Langlöchern oder dergleichen, was dann zwar bei der Ausrichtung des Heizkörpers helfen kann, jedoch nichtsdestotrotz immer noch einen erheblichen Montageaufwand erfordert. Darüber hinaus sind derartige bekannte Befestigungsvorrichtungen unansehnlich und die Toleranzen zum Ausgleich von Fehlmontagen sind relativ gering.

Zudem ist eine Änderung des Abstandes zwischen der Wand und dem zu montierenden Gegenstand bzw. Heizkörper kaum möglich, es sei denn, es werden unterschiedlich lange Befestigungsschrauben bzw. Haken oder dergleichen verwendet, was wiederum zu einem erhöhten Montageaufwand und zu Dejustagemöglichkeiten führt, falls der betreffende Handwerker die genaue Anordnung des Heizkörpers nicht prüft und Nachbesserungen vornimmt.

Die gattungsgemäße Druckschrift, die DE-A-43 21 708, offenbart eine Heizkörperkonsole, die zur Festlegung eines Heizkörpers an einem Gebäudeabschnitt ausgebildet ist. Eine Konsole wird dabei mittels eines Bolzens oder einer Schraube an dem Gebäudeabschnitt festgedübelt. Der betreffende Heizkörper kann anschließend in Schlitze der Konsole eingehängt werden. Die Konsole weist eine Exzenterscheibe auf, die eine Rundplatte an dem Gebäudeabschnitt festlegt. Die Konsole weist ferner einen Schenkel mit den besagten Schlitzen auf, der an der Exzenterscheibe und der Grundplatte festgelegt ist.

Es ist eine Aufgabe gemäß der vorliegenden Erfindung, eine möglichst einfache und zugleich montagefreundliche Befestigungsvorrichtung vorzuschlagen, die einen großen Montage- und damit Justagespielraum ermöglicht, und zwar bevorzugt in mindestens einer Raumrichtung.

Diese Aufgabe wird durch eine Vorrichtung mit den Merkmalen im Patentanspruch 1 gelöst.

Die gemäß der Erfindung erzielbaren Vorteile beruhen auf einer Vorrichtung zur Befestigung von Gegenständen an Gebäudeteilen, die mit einer Halteeinrichtung ausgestattet ist, die eine exzentrische Öffnung aufweist, die der Bauwerksseite zugeordnet ist. Dabei kann die bauwerksseitige Befestigungseinheit durch diese Öffnung hindurchgeführt werden. Durch diese erfindungsgemäße Ausgestaltung ist es möglich, die Halteeinrichtung um die bauwerksseitige Befestigungseinheit, beispielsweise eine Dübelschraube, herumzudrehen, so daß auf diese Weise als Spielraum für die Justage der durch die Exzentrizität der Öffnung zur Verfügung gestellte Radius verwendet werden kann. Dieser Radius kann durch die Abmessungen der gegenstandsseitigen Befestigungseinheit in der Richtung, in der sich die Exzentrizität erstreckt, und durch die Abmessungen der Halteeinrichtung selbst mit beeinflußt werden. Um so größer die Abmessungen der Halteeinrichtung in der Richtung der exzentrisch angeordneten Öffnung ist, umso größer ist auch die mögliche Exzentrizität und umso größer sind auch die durch die Exzentrizität ausgleichbaren Toleranzen. Entsprechendes gilt auch bezüglich der Abmessungen der anderen Bestandteile der erfindungsgemäßen Befestigungsvorrichtung, die sich in der gleichen Richtung erstrecken, wie die exzentrische Öffnung.

Außerdem enthält die Halteeinrichtung erfindungsgemäß wenigstens bereichsweise sich über die Innenoberfläche verteilende Profilierungen, in die die gegenstandsseitige Befestigungseinheit einzugreifen vermag. Mittels dieser an der Innenoberfläche verteilten Profilierungen ist es möglich, daß nach erfolgreicher Justierung in die für die Montage, beispielsweise eines Heizkörpers, erforderlichen Befestigungsvorrichtungen bzw. Halteeinrichtungen die an den Heizkörper befestigten gegenstandsseitigen Befestigungseinheiten in die Halteeinrichtung eingeführt werden und dort derart abgesetzt werden, daß sie in die Profilierungen eingreifen, so daß die Montage auch diesbezüglich erheblich erleichtert ist, da sie von vorne erfolgen kann, insofern es sich bei der Halteeinrichtung um einen nach vorne hin, zu dem zu befestigenden Gegenstand, insbesondere Heizkörper, offenen Zylinder, Konus oder dergleichen handelt. Dabei sollte es sich wenigstens um eine Profilierung handeln, in die die gegenstandsseitige Befestigungseinheit eingreifen kann. Als Profilierung kommt eine innen umlaufende Nut oder dergleichen infrage. Derartige Profilierungen lassen sich fertigungstechnisch besonders gut bewältigen und eignen sich auch für eine einfache Montage, wobei auch die korrespondierende Ausgestaltung des zugeordneten Endes der gegenstandsseitigen Befestigungseinheit nicht übermäßig komplex ausgestaltet werden muß.

Bevorzugt ist die Halteeinrichtung der erfindungsgemäßen Befestigungsvorrichtung als ein zylindrischer oder konischer Körper ausgebildet bzw. weist eine Zylindersymmetrie auf. Dabei sollte sich die Hauptachse dieses Körpers bzw. die Zylinderachse derart erstrecken, daß sie im wesentlichen senkrecht auf der für die Befestigung infrage kommenden Wand bzw. Decke steht. Diese Haupt- bzw. Zylinderachse der Halteeinrichtung wird in der Regel auch senkrecht zu wenigstens einer Ebene des zu befestigenden Gegenstandes liegen, beispielsweise im Falle eines Badezimmerheizkörpers, in der Ebene der Sammelrohre bzw. in der Ebene der Heizröhren.

Um eine Justierung parallel zu der für die Montage in Betracht kommenden Wand auf einfache Weise zu ermöglichen, weist die Halteeinrichtung vorteilhafterweise auf der dem Bauwerk zugeordneten Seite eine im wesentlichen senkrecht zu der Körperachse bzw. Zylinderachse orientierte Auflageebene bzw. -platte auf. Durch das einfache Anlegen dieser Platte bzw. Ebene an eine Wand kann dann, in dem Falle, daß die Wand selbst gerade ist, bereits hierdurch eine parallele Anordnung zur Wand bewerkstelligt werden.

Besonders vorteilhaft ist es, wenn die Profilierung in axialer Richtung der Halteeinrichtung in räumlichen Intervallen wiederholt wird, da dann auch der Abstand des zu befestigenden Gegenstandes zur Wand bzw. zur Decke variiert werden kann, indem eine dichter an der Wand sitzende oder eine von der Wand entfernter angeordnete Profilierung für den Eingriff mit der gegenstandsseitigen Befestigungseinheit herangezogen werden kann. Vorteilhafterweise ist die gegenstandsseitige Befestigungseinheit auf der der Halteeinrichtung zugeordneten Seite mit einer als Pendant zu einer der gleich ausgebildeten Profilierungen ausgebildet, um möglichst ohne Spiel in die eine der Profilierungen eingreifen zu können. Die mechanische Stabilität der endmontierten Befestigungsvorrichtung läßt sich auf diese Weise verbessern. So sollte bei einer im Querschnitt in axialer Richtung der Halteeinrichtung teilkreisförmigen Nut am Innenumfang der Halteeinrichtung die gegenstandsseitige Befestigungseinheit einen entsprechend komplementär ausgebildeten Grat bzw. Rippe aufweisen.

Um zu verhindern, daß sich die Halteeinrichtung von der gegenstandsseitigen Befestigungseinheit zu lösen vermag, ist es zu bevorzugen, wenn eine Aushebesicherung vorgesehen wird, die verhindert, daß sich die beanspruchte Profilierung der Halteeinrichtung von dem Endbereich der gegenstandsseitigen Befestigungseinheit lösen kann. Eine solche Aushebesicherung kann beispielsweise aus einer exzentrisch durchbohrten Scheibe bestehen, die sich derart um die gegenstandsseitige Befestigungseinheit schwenken läßt, daß sie gegenüber dem Eingriffsbereich zwischen der Profilierung der Halteeinrichtung und der komplementären Profilierung am Ende der gegenstandsseitigen Befestigungseinheit in einen verspannenden oder klemmenden Kontakt mit der Innenwandung der Halteeinrichtung gelangen kann, um so die gegenstandsseitige Befestigungseinheit sicher gegenüber Ausheben festzulegen.

Um die nach vorne offene Halteeinrichtung geschmackvoll abzuschließen, kann von vorne ein Sichtschutz auf die Halteeinrichtung aufgesteckt werden. Dieser Sichtschutz kann beispielsweise über die gegenstandsseitige Befestigungseinheit geführt werden und/oder gehalten werden. Dieser Sichtschutz kann auch in der Frontöffnung der Halteeinrichtung, die zu dem zu montierenden Gegenstand, insbesondere Röhrenheizkörper, ausgerichtet ist, festgeklemmt, festgeschraubt oder sonstwie befestigt werden. Zu bevorzugen ist ein reversibel montierter Sichtschutz, um eine zerstörungsfreie Demontage zuzulassen.

Besonders zu bevorzugen ist es, wenn der Sichtschutz zugleich als Aushebesicherung ausgebildet werden kann.

Dabei kann der Sichtschutz eine weitere Öffnung oder Ausnehmung aufweisen, die die gegenstandsseitige Befestigungseinheit vorzugsweise stramm wenigstens teilweise umschließt und in die Halteeinrichtung eingreift, um die gegenstandsseitige Befestigungseinheit in radialer bzw. peripherer Richtung zur Hauptachse bzw. Zylinderachse der Halteeinrichtung festzulegen. Dabei kann der Sichtschutz an seinem der Halteeinrichtung zugeordneten Ende federnde Abschnitte aufweisen, die an ihren Enden Ausbuchtungen, wie etwa Haken oder dergleichen, aufweisen, mit denen sie in entsprechende Ausnehmungen in den Öffnungsabschnitt der Halteeinrichtung eingreifen können, um somit den Sichtschutz und damit die Aushebesicherung an der Halteeinrichtung festzulegen. Besonders stabil ist die Befestigungsvorrichtung gemäß der vorliegenden Erfindung, wenn die weitere Öffnung oder Ausnehmung am Sichtschutz derart in dem Sichtschutz angeordnet ist, daß die gegenstandsseitige Befestigungseinheit im festgelegten Zustand unten am jeweils als Boden dienenden Bereich der Halteeinrichtung aufliegt. Auf diese Weise ist die gegenstandsseitige Befestigungseinheit an der Wandung der Halteeinrichtung abgestützt und die Belastung, die durch das Gewicht des zu montierenden Gegenstandes hervorgerufen wird, verteilt sich.

Ein Gegenstand in Form eines Röhrenheizkörpers läßt sich beispielsweise wie folgt mittels der erfindungsgemäßen Befestigungsvorrichtung befestigen:

Zunächst werden an der für die Befestigung infragekommenden Wand Markierungen angebracht, an denen Bohrungen vorgenommen werden, um Dübel in die Wand einschieben zu können. Eine beispielsweise zylindrisch oder konisch ausgeformte Halteeinrichtung wird mittels einer Schraube in dem Dübel und damit an der Wand festgelegt. Die für die Montage des Röhrenheizkörpers erforderlichen Halteeinrichtungen sind über ihre exzentrischen Öffnungen, durch die die Schrauben hindurchgehen, in der Wandebene drehbar. Der Monteur kann nun beispielsweise auf die Oberseite der Halteeinrichtungen eine Wasserwaage legen, um zu prüfen, ob die Halteeinrichtungen der erfindungsgemäßen Befestigungsvorrichtung exakt horizontal ausgerichtet sind. Ist dies nicht der Fall, so kann er die Halteeinrichtungen um ihre exzentrischen Öffnungen und damit um deren jeweilige Schrauben herum drehen und horizontal einrichten. Anschließend wird der Heizkörper mit den gegenstandsseitigen Befestigungseinheiten, beispielsweise Aufhängebolzen, an den Halteeinrichtungen befestigt, indem die den Halteeinrichtungen zugewandten Enden der Aufhängebolzen in die Halteeinrichtungen eingeführt werden und in eine der Profilierungen an der Innenwandung der Halteeinrichtungen eingesetzt werden. Dabei kann der Abstand des Röhrenheizkörpers zur Wand noch variiert werden, indem eine nahe der Wand eingerichtete Profilierung ausgewählt wird oder eine der Profilierungen ausgewählt wird, die von der Wand weiter entfernt ist.

Da die Profilierungen am Innenumfang bzw. den Innenflächen der Halteeinrichtungen umlaufend sind, ist es prinzipiell egal, mit welcher Orientierung zur der exzentrischen Öffnung eine Montage erfolgt, da immer ein Eingriffsprofil an dem unteren Bereich der Halteeinrichtung, die für den Eingriff infragekommt, liegt.

Um für die Stabilität zusätzlich garantieren zu können, ist es wesentlich, daß der Aufhängebolzen in dem Bereich, wo er an der Innenwandung der Halteeinrichtung anliegt, einen Durchmesser aufweist, der dem Durchmesser der komplementär ausgebildeten Profilierung am Ende des Bolzens entspricht, der mit der Profilierung an der Innenwandung der Halteeinrichtung, beispielsweise einer Ringnut in Wirkverbindung tritt, ergänzt um die zweifache Tiefe der Ringnut in der Innenwandung der Halteeinrichtung. Auf diese Weise kann die Profilierung am Aufhängebolzen in die Ringnut der Halteeinrichtung eingreifen und der Aufhängebolzen andernorts an der Innenwandung der Halteeinrichtung anliegen, ohne daß eine Verwinkelung der Mittelachse des Aufhängebolzens zu der Zylinderachse der Halteeinrichtung auftreten kann.

Nachdem die oben aufgezeigte Montagesituation eingetreten ist, wird ein als Aushebesicherung ausgebildeter Sichtschutz, beispielsweise eine Verschlußkappe, über den Aufhängebolzen geführt, in die Frontöffnung der Halteeinrichtung eingesetzt, so daß das Ausheben des montierten Röhrenheizkörpers nur noch möglich ist, wenn die Verschlußkappe wieder abgezogen worden ist.

Nachfolgend wird die vorliegende Erfindung anhand einer bevorzugten Ausführungsform unter Bezugnahme auf die beigefügten Figuren näher erläutert, wobei weitere Vorteile und Merkmale gemäß der vorliegenden Erfindung offenbart werden. Besondere Vorteile sind in der Kombination der im folgenden dargestellten Merkmale zu erkennen. Es zeigen:
- Fig. 1: einen axialen Längsschnitt durch eine Befestigungsvorrichtung, die gemäß der Erfindung ausgestaltet ist;
- Fig. 2: eine Halteeinrichtung der Befestigungsvorrichtung gemäß Fig. 1 in einem axialen Längsschnitt;
- Fig. 3: eine gegenstandsseitige Befestigungseinheit der Befestigungsvorrichtung gemäß Fig. 1 in einem axialen Längsschnitt; und
- Fig. 4: einen Sichtschutz, der zugleich Aushebesicherung ist, in einer rückwärtigen Draufsicht und einem axialen Längsschnitt.

Die in der Fig. 1 dargestellte Befestigungsvorrichtung 10 weist eine bauwerksseitige Befestigungseinheit 12, nachfolgend als Dübelschraube 12 bezeichnet, auf. Gegenstandsseitig, d.h. auf der Seite eines Heizkörpers 24, ist eine gegenstandsseitige Befestigungseinheit 14, nachfolgend als Aufhängebolzen 14 bezeichnet, angeordnet. Die Dübelschraube 12 und der Aufhängebolzen 14 sind über eine Halteeinrichtung 16, nachfolgend als Wandhalter 16 bezeichnet, verbunden.

Die Dübelschraube 12 greift durch eine Öffnung 18 durch die wandseitige Platte des leicht konisch ausgebildeten Wandhalters 16 hindurch. Die Dübelschraube 12 ist in einer durch das Bezugszeichen 26 symbolisierten Wand eines Gebäudes befestigt.

Der Wandhalter 16 weist an seiner Innenwandung eine Profilierung 20, nachfolgend als Ringnut 20 bezeichnet, auf, die sich in regelmäßigen Abständen wiederholt. Die Ringnut 20 bzw. Ringnuten 20 sind jeweils umlaufend, so daß in jeder radialen Stellung des Wandhalters 16 ein Ringnutabschnitt einer Ringnut 20 unten angeordnet ist.

Ein Grat 28 an dem bauwerksseitigen Ende des Aufhängebolzens 14 weist eine zu der Ringnut 20 passende Form auf, so daß der Rand dieser scheibenartig ausgebildeten Form 28 in die Ringnut 20 paßt und mit dieser in Eingriff gelangen kann. Der Aufhängebolzen 14, der über einen Gewindeeinsatz 30 an dem Heizkörper 24 befestigt ist, liegt bereichsweise an der untenliegenden Innenwandung des Wandhalters 16 auf. Die Verschlußkappe 22 kann verhindern, daß der Aufhängebolzen 14 außer Eingriff mit der Ringnut 20 gerät, da die Verschlußkappe 22 den Aufhängebolzen in radialer bzw. peripherer Richtung fixiert, während eine Fixierung in axialer Richtung durch den Eingriff des Abschnitts 28 des Aufhängebolzens 14 in die Ringnut 20 verhindert wird.

In Fig. 2 ist der Wandhalter ins Detail gehend dargestellt. Der Wandhalter 16 weist auf der Gegenstandsseite eine Einführöffnung 19 auf, die für die Montage zur Aufnahme des Aufhängebolzens 14 vorgesehen ist und nach der Montage des Aufhängebolzens 14 zur Aufnahme der Verschlußkappe 22 gedacht ist, die gleichzeitig die Aushebesicherung darstellt. Das Profil für die Verschlußkappe am Innenumfang der Halteeinrichtung 16 weist einen im wesentlichen in axialer Richtung linear verlaufenden Bereich 19a und einen Eingriffsbereich 19b auf. In den Eingriffsbereich 19b greift ein Rastelement 22d (siehe Fig. 4) ein, um die Verschlußkappe 16 gegen Entfernen abzusichern. Die übrigen in Fig. 2 dargestellten Elemente sind bereits aus Fig. 1 ersichtlich geworden und werden deshalb nicht nochmals beschrieben.

In Fig. 3 ist ein Aufhängebolzen 14 dargestellt, wie er zur Ausführung der vorliegenden Erfindung infragekommt. Gegenstandsseitig weist dieser Bolzen 14 üblicherweise einen Gewindeabschnitt auf, über den er an dem zu befestigenden Gegenstand, beispielsweise einem Heizkörper oder Röhrenheizkörper, angeschraubt wird. Auf der gegenüberliegenden Seite ist die Profilierung 28 als Eingriffseinrichtung angeordnet, um in eine der Ringnuten 20 am Innenumfang der Halteeinrichtung 16 eingreifen zu können.

Der Außendurchmesser des Aufhängebolzens 14 in dem mit dem Bezugszeichen 14b versehenen Bereich, der im Endmontagezustand an einem Innenwandungsabschnitt des Wandhalters 16 anliegt, weist dabei Abmessungen auf, die gerade um die Tiefe der Ringnut 20 x 2 gering ist als der Durchmesser des profilierten Abschnittes 28, der zum Eingriff in die Ringnut 20 ausgebildet ist. Auf diese Weise kann der Abschnitt 28 von einer Ringnut 20 aufgenommen werden und gleichzeitig kann der Abschnitt 14b des Aufhängebolzens 14 an einem zugeordneten Abschnitt der Halteeinrichtung 16 in mechanisch stabilisierender Weise anliegen. So kann der Bolzen 14 im Bereich 14b beispielsweise einen Durchmesser von 14 mm aufweisen und im Bereich des profilierten Abschnitts 28 einen Durchmesser von 18 mm aufweisen, wobei die Ringnut eine Tiefe von 2 mm hat.

Die Fig. 4 zeigt die gemäß der vorliegenden Erfindung verwendbare Verschlußkappe, die gleichzeitig als Aushebesicherung dient. Die Verschlußkappe 22 (linke Abbildung) weist einen Sichtschutz- und Griff-Flansch 22b auf, der zum Ergreifen der Kappe 22 dient, wenn diese im festen Eingriff mit dem Wandhalter 16 ist. Die Abschnitte 22c, die sich in axialer Richtung der Verschlußkappe 22 erstrecken, dienen als Federelemente, um die Rastelemente 22d radial nach außen vorspannen zu können, damit die Rastelemente 22d in einen festen Eingriff mit den korrespondierenden Ausnehmungen 19b in dem Wandhalter gelangen können. Da die Rastelemente 22d nicht als hakenartige Elemente ausgebildet sind und über die Federschenkel 22d, die radial voneinander durch Schlitze 22e getrennt sind, wieder außer Eingriff mit der gegebenenfalls rundumlaufenden Eingriffsnut 19b gelangen.

Wie zu erkennen ist, ist auch die Öffnung 22a (rechte Darstellung) der Verschlußkappe 22 exzentrisch vorgesehen, um den Aufhängebolzen 14 in seiner korrekten Position, d.h. im Eingriff mit einer der Ringnuten 20, in dem Wandhalter 16 fixieren zu können.

## Patentansprüche

1. Vorrichtung zur Befestigung von Gegenständen an Gebäudeteilen,
- mit einer bauwerksseitigen Befestigungseinheit (12),
- mit einer Halteeinrichtung (16) zur Festlegung eines Gegenstands,
wobei die Halteeinrichtung (16) eine exzentrische Öffnung (18) aufweist, die der Bauwerksseite zugeordnet ist, gekennzeichnet durch die folgenden Merkmale:
a) eine gegenstandsseitige Befestigungseinheit (14) mit einer endseitigen Profilierung (28), um den Gegenstand an der Halteeinrichtung (16) festzulegen;
b) die Halteeinrichtung (16) weist wenigstens bereichsweise über die Innenoberfläche verteilt Profilierungen (20) auf, die mit der Profilierung der gegenstandsseitigen Befestigungseinheit (14) in Eingriff bringbar sind.

2. Vorrichtung nach Anspruch 1, dadurch **gekennzeichnet**, daß die Halteeinrichtung (16) vorzugsweise ein zylindrischer oder konischer Körper ist bzw. eine Zylindersymmetrie aufweist.

3. Vorrichtung nach einem der Ansprüche 1 oder 2, dadurch **gekennzeichnet**, daß die Halteeinrichtung auf der dem Bauwerk zugeordneten Seite eine im wesentlichen senkrecht zu der Körperachse orientierte Auflageebene bzw. -platte aufweist.

4. Vorrichtung nach einem der Ansprüche 1 bis 3, dadurch **gekennzeichnet**, daß die Profilierung (20) wenigstens eine innen umlaufende Nut oder dergleichen aufweist.

5. Vorrichtung nach einem der Ansprüche 1 bis 4, dadurch **gekennzeichnet**, daß die Profilierung in axialer Richtung der Halteeinrichtung (16) in räumlichen Intervallen wiederholt ist.

6. Vorrichtung nach einem der Ansprüche 1 bis 5, dadurch **gekennzeichnet**, daß die gegenstandsseitige Befestigungseinheit (14) auf der der Halteeinrichtung (16) zugeordneten Seite einen wenigstens in etwa als Pendant zur der Profilierung (20) ausgebildeten Endbereich (28) aufweist, der in die Profilierung (20) eingreift.

7. Vorrichtung nach einem der Ansprüche 1 bis 6, dadurch **gekennzeichnet**, daß eine Aushebesicherung vorgesehen ist, die verhindert, daß die zum Einsatz gelangende Profilierung (20) der Halteeinrichtung (16) von dem Endbereich (28) der gegenstandsseitigen Befestigungseinheit (14) löst.

8. Vorrichtung nach einem der Ansprüche 1 bis 7, dadurch **gekennzeichnet**, daß dem gegenstandsseitigen Bereich der Halteeinrichtung ein Sichtschutz (22) zugeordnet ist.

9. Vorrichtung nach Anspruch 8, dadurch **gekennzeichnet**, daß der Sichtschutz zugleich Aushebesicherung ist.

10. Vorrichtung nach einem der Ansprüche 8 oder 9, dadurch **gekennzeichnet**, daß der Sichtschutz eine weitere Öffnung oder Ausnehmung (22a) aufweist, die die gegenstandsseitige Befestigungseinheit (14) vorzugsweise stramm umschließt und in die Halteeinrichtung (16) eingreift, um die gegenstandsseitige Befestigungseinheit in radialer bzw. peripherer Richtung der Halteeinrichtung (16) festzulegen.

11. Vorrichtung nach einem der Ansprüche 8 bis 10, dadurch **gekennzeichnet**, daß der Sichtschutz als Verschlußkappe ausgebildet ist.

12. Vorrichtung nach einem der Ansprüche 10 oder 11, dadurch **gekennzeichnet**, daß die weitere Öffnung oder Ausnehmung derart in dem Sichtschutz angeordnet ist, daß die gegenstandsseitige Befestigungseinheit (14) im festgelegten Zustand unten am jeweils als Boden dienenden Bereich der Halteeinrichtung aufliegt.

## Claims

1. A device for fixing objects to parts of buildings,
- having a fastening unit (12) close to the building,
- having a retention device (16) for fixing an object,
wherein the retention device (16) comprises an eccentric aperture (18) which is associated with the side of the building,
**characterised by** the following features:
a) a fastening unit (14) close to the object with a contouring (28) on the end in order to fix the object to the retention device (16),
b) the retention device (16) comprises contours (20) distributed at least in some regions over the inner surface, which can be brought into engagement with the contouring of the fastening unit (14) close to the object.

2. A device according to Claim 1,
**characterised in that** the retention device (16) preferably comprises a cylindrical or conical body and has cylindrical symmetry.

3. A device according to one of Claims 1 or 2,
**characterised in that** on the side associated with the building the retention device comprises a bearing plane or plate that is oriented substantially perpendicularly to the axis of the body.

4. A device according to one of Claims 1 to 3,
**characterised in that** the contouring (20) comprises at least one internally circumferential groove or the like.

5. A device according to one of Claims 1 to 4,
**characterised in that** the contouring in the axial direction of the retention device (16) is repeated in spatial intervals.

6. A device according to one of Claims 1 to 5,
**characterised in that** on the side associated with the retention device (16) the fastening unit (14) close to the object comprises an end region (28) constructed at least to some extent as a counterpart to the contouring (20), which end region engages in the contouring (20).

7. A device according to one of Claims 1 to 6,
**characterised in that** an anti-lift device is provided which prevents the contouring (20) of the retention device (16) that comes to be used from becoming detached from the end region (28) of the fastening unit (14) close to the object.

8. A device according to one of Claims 1 to 7,
**characterised in that** a screening device (22) is associated with the region of the retention device that is close to the object.

9. A device according to Claim 8,
**characterised in that** the screening device is also an anti-lifting device.

10. A device according to one of Claims 8 or 9,
**characterised in that** the screening device comprises another aperture or recess (22a) which preferably tightly surrounds the fastening unit (14) close to the object and engages in the retention device (16) in order to fix the fastening unit close to the object in the radial and peripheral direction of the retention device (16).

11. A device according to one of Claims 8 to 10,
**characterised in that** the screening device is constructed as a sealing cap.

12. A device according to one of Claims 10 or 11,
**characterised in that** the further aperture or recess is disposed in the screening device in such a manner that the fastening unit (14) close to the object in the fixed state lies at the bottom on the region of the retention device serving as the base.

## Revendications

1. Dispositif de fixation d'objets à des parties de bâtiment,
- avec une unité de fixation située du côté du bâtiment,
- avec un dispositif de support (16) pour la fixation d'un objet,
le dispositif de support (16) présentant une ouverture (18) excentrique qui est située du côté du bâtiment, présentant les caractéristiques suivantes:
a) une unité de fixation située du côté de l'objet (14) avec un profil d'extrémité (28) afin de fixer l'objet au dispositif de support (16);
b) le dispositif de support (16) présente des profils (20) répartis au moins par endroits à la surface intérieure, qui peuvent être amenés en prise avec le profil de l'unité de fixation située du côté de l'objet (14).

2. Dispositif suivant la revendication 1, caractérisé en ce que le dispositif de support (16) présente de préférence un corps cylindrique ou conique ou présente une symétrie cylindrique.

3. Dispositif suivant l'une des revendications 1 ou 2, caractérisé en ce que le dispositif de support présente du côté du bâtiment un plan d'appui ou une plaque d'appui orienté essentiellement perpendiculairement à l'axe du corps.

4. Dispositif suivant l'une des revendications 1 à 3, caractérisé en ce que le profil (20) présente au moins une rainure périphérique intérieure ou similaire.

5. Dispositif suivant l'une des revendications 1 à 4, caractérisé en ce que le profil se répète à intervalles dans l'espace en direction axiale du dispositif de support (16).

6. Dispositif suivant l'une des revendications 1 à 5, caractérisé en ce que l'unité de fixation située du côté de l'objet (14) présente du côté du dispositif de support (16) une zone d'extrémité (28) conçue au moins à peu près comme pendant au profil (20), qui fait prise dans le profil (20).

7. Dispositif suivant l'une des revendications 1 à 6, caractérisé en ce qu'une protection contre le soulèvement est prévue, qui empêche que le profil (20) entrant en prise du dispositif de support (16) se détache de la zone d'extrémité (28) de l'unité de fixation située du côté de l'objet (14).

8. Dispositif suivant l'une des revendications 1 à 7, caractérisé en ce qu'une protection contre la vue (22) correspond à la zone située du côté de l'objet du dispositif de support.

9. Dispositif suivant la revendication 8, caractérisé en ce que la protection contre la vue sert en même temps de protection contre le soulèvement.

10. Dispositif suivant l'une des revendications 8 ou 9, caractérisé en ce que la protection contre la vue présente une ouverture supplémentaire ou renfoncement (22a), qui entoure de préférence fermement l'unité de fixation située du côté de l'objet (14) et fait prise dans le dispositif de support (16) afin de fixer l'unité de fixation située du côté de l'objet en direction radiale ou périphérique du dispositif de support (16).

11. Dispositif suivant l'une des revendications 8 à 10, caractérisé en ce que la protection contre la vue est formée comme capuchon de fermeture.

12. Dispositif suivant l'une des revendications 10 ou 11, caractérisé en ce que l'ouverture ou le renfoncement supplémentaire est disposé de telle façon dans la protection contre la vue que l'unité de fixation située du côté de l'objet (14) repose à l'état fixé respectivement dans le bas dans la zone servant de plancher du dispositif de support.
